# EUROPÄISCHE PATENTSCHRIFT

(11) **EP 2 812 643 B1**
(45) Veröffentlichungstag und Bekanntmachung des Hinweises auf die Patenterteilung: **27.12.2017**
(21) Anmeldenummer: 12743469.4
(22) Anmeldetag: 07.08.2012
(51) Int. Cl.: F41A 7/08, F41F 1/10

(54) **SICHERUNGSEINRICHTUNG FÜR FREMDANGETRIEBENE WAFFEN**
SAFETY DEVICE FOR EXTERNALLY POWERED WEAPONS
DISPOSITIF DE SÉCURITÉ POUR DES ARMES À MOTEUR EXTERNE

(30) Priorität: 20.08.2011 DE 102011111194
(43) Veröffentlichungstag der Anmeldung: 17.12.2014
(73) Patentinhaber: Rheinmetall Waffe Munition GmbH, 29345 Unterlüss (DE)
(72) Erfinder: HAUSER, Fabian, 72172 Sigmarswangen (DE); HEYMANN, Frank, 78727 Oberndorf am Neckar (DE)
(74) Vertreter: Dietrich, Barbara
(86) Internationale Anmeldenummer: PCT/EP2012/065476
(87) Internationale Veröffentlichungsnummer: WO 2013/026701

(56) Entgegenhaltungen:
- WO-A2-2011/046653
- US-A- 5 042 360
- "Model 1874 Gatling gun", , 31. Dezember 1874 (1874-12-31), XP002684886, Gefunden im Internet: URL:http://www.victorianshipmodels.com/ant itorpedoboatguns/Gatling/gatling1874.html [gefunden am 2012-10-09]

## Beschreibung

Die Erfindung beschäftigt sich mit einer Waffensteuereinheit, die eine Sicherungseinrichtung für eine fremdangetriebene Waffe, insbesondere für eine Mehrrohrwaffe umfasst, um undefinierte Waffenzustände zu vermeiden.

Die DE 44 23 750 A1 offenbart eine automatische Einrohr-Feuerwaffe für endlos zuführbare Patronenmunition. Verwendet werden zwei gegenläufig rotierende Trommeln mit jeweils sechs symmetrisch angeordneten, beweglich gelagerten Halbkammern. Diese bilden zwischen beiden Trommeln direkt gegenüber dem Lauf ein am Umfang vollständig geschlossenes Patronenlager. Gleichzeitig mit der gegenläufigen Rotation der Trommeln wird der Patronengurt durch das jeweilige Patronenlager mit bewegt. Zwischen den Trommeln wird dabei ein zeitweilig geschlossenes, den Verbrennungsgasdrücken standhaltendes Patronenlager gebildet. Federelemente stellen die Halbkammern zum Zweck der optimalen Transportierbarkeit des Patronengurtes in die jeweils günstigste Schwenkrichtung vor dem Eingriff in den Patronengurt. Eine Auslösung des Schlagbolzens erfolgt über eine Verzahnung einer Steuerscheibe und immer dann, wenn sichergestellt ist, dass das Patronenlager vollkommen geschlossen ist. Das Drehen der Halbkammern erfolgt über Zahnräder eines pneumatischen Zahnradmotors, der durch die zurückgeführten Mündungsgase angetrieben wird. Dadurch wird eine etwas kürzere Bauweise und eine wesentlich höhere Feuergeschwindigkeit (Kadenz) erzielt.

Mit der US 4,748,892 A wird eine Mehrrohrlaufwaffe veröffentlicht, die eine Mehrfachzuführung einer Munition für jeden Lauf vorsieht. Eine Mehrrohrwaffe jüngerer Art beschreibt die WO 01/06197 A1. Hierin wird vorgeschlagen, der Waffe zwei Gurtsysteme mit einer darin befindlichen Munition zuzuführen.

Mit der nicht vorveröffentlichten DE 10 2010 017 876 A1 ist eine leichte Mehrrohrwaffe bekannt, bei der ein Gurtsystem bzw. die Gurtglieder dieses Systems ein Ersatzpatronenlager schafft bzw. schaffen und der Gurt bzw. das jeweilige Gurtglied das eigentliche Patronenlager der Waffe bildet. Der Gurt mit der darin befindlichen Munition / Patrone wird durch die Waffe bzw. den Verschluss abgestützt und dabei teilverkammert. Die Teilverkammerung wird durch einen Walzenverschluss - ähnlich eines Offenkammer-Verschlusssystems - mit zwei Sternen oder Walzen, einer Oberwalze und einer Haltewalze, realisiert, die gegensinnig drehend das Gurtglied in einer Schussposition aufnehmen. Die Waffe bzw. die Walzen werden über einen elektrischen Fremdantrieb angetrieben. Dieser Fremdantrieb bewegt das Rohrbündel und das Schlagwerk mit den Schlagbolzen zur Schussauslösung, wobei jedem Waffenrohr des Rohrbündels ein eigener Schlagbolzen zugeordnet sein kann. Beim Lösen des Feuertasters oder auch bei einem Spannungsabfall kann der Waffenantrieb an bzw. in einer undefinierten Position stehen bleiben. Steht in einem solchen Fall der Schlagbolzen an der Kante für die Schussauslösung an, besteht die unerwünschte Möglichkeit, dass es zu einem ungewollten Schuss kommt, beispielsweise durch Vibration der Waffe.

Aus der DE 53 851, der US 5,042,360 A1 und der WO 2011/046 653 A9 sind zudem weitere Schnellfeuergeschütze bekannt.

Hier stellt sich die Erfindung die Aufgabe, eine Sicherungseinrichtung einzubinden, die insbesondere einen ungewollten Schuss ausschließt.

Gelöst wird die Aufgabe durch die Merkmale des Patentanspruchs 1. Vorteilhafte Ausführungen werden in den Unteransprüchen aufgezeigt.

Der Erfindung liegt die Idee zugrunde, dass der Fremdantrieb zum Bremsen beispielsweise kurzgeschlossen wird und nach einer kurzen Zeitverzögerung in Gegenrichtung um eine bestimmte Strecke zurückläuft. Auf diese Weise wird der Schlagbolzen von der Kante rückwärts weggezogen und in einen sicheren Zustand gebracht. Das Zurückführen des Schlagbolzens wird auch bei Ausfall der Versorgungsspannung realisiert, was beispielsweise durch die Einbindung einer Notstromversorgung umgesetzt werden kann. Um auch den Fall abzusichern, wo der (letzte) abgeschlagene Schlagbolzen rückwärts gegen die Kante gezogen werden könnte, wird die Rückwärtsdrehung des Fremdantriebes bevorzugt auf einen kurzen Zeitraum und damit kurzen Weg begrenzt und dann abgeschaltet. Das Verhindert eine Überlastung des Antriebes.

Die Idee ist durch eine Waffensteuerungseinheit umsetzbar, die beim Lösen des Feuertasters den Antrieb zum Bremsen kurzschließt und diesen Antrieb nach einer kurzen Zeitverzögerung derart ansteuert, dass der Antrieb in die Gegenrichtung läuft. Dadurch wird die Waffe immer in einen kontrollierten Zustand überführt.

Anhand eines Ausführungsbeispiels mit Zeichnung soll die Erfindung näher erläutert werden. Es zeigt:
- Fig. 1: eine Mehrrohrwaffe mit einer Schlagbolzenauslösung,
- Fig. 2: eine schematische Darstellung der Abwicklung der Schlagbolzenauslösung und
- Fig. 3: ein vereinfacht dargestelltes Blockschaltbild der Einbindung der Sicherheitseinrichtung.

In Fig. 1 ist eine Mehrrohrwaffe 1 mit beispielsweise 8 einzelnen Rohren 2 dargestellt, die zu einem so genannten Rohrbündel 3 zusammengefasst sind. In einer vorteilhaften Ausführung weist ein Verschlussteil 15 der Waffe 1 mehrere Kammern zur Aufnahme eines Schlagbolzens 4 auf und wird zusammen mit dem Laufbündel 3 verdreht. In der bevorzugten Ausführung ist somit jedem Rohr 2 im Verschlussteil 15 ein eigener Schlagbolzen 4 zugeordnet, der / die über eine Rampe / Schräge 9 einer Schlagbolzenauslösung 5 gespannt wird und in der hier dargestellten Ausführung in der oberen Stellung über eine Kante 8 abschlägt. Die Auslösung des jeweiligen Schlagbolzens 4 erfolgt durch eine Schlagbolzenauslösung 5, die hier in Form einer feststehenden Scheibe ausgeführt ist. Mit 6 ist ein Munitionsgurt gekennzeichnet, mit 10 ein elektrischer Antrieb. Bezüglich der vollständigen Funktion dieser Waffe 1 wird ausdrücklich auf die DE 10 2010 017 876 A1 verwiesen.

Fig. 2 zeigt die Abwicklung der Schlagbolzenauslösung 5 aus Fig. 1. In dieser Darstellung wird nur an einer Stelle 7 der Schlagbolzenauslösung 5 der Schuss ausgelöst. Diese Position 7 ist als Kante 8 mit nachfolgender ansteigender Schräge 9 ausgebildet. Der auszulösende Schlagbolzen 4 gleitet federunterstützt zur Auslösung entlang der Kante 8 nach unten und wird über die anschließende Schräge 9 wieder gespannt.

Fig. 3 zeigt ein Blockschaltbild der Waffenelektronik 20. Mit 12 ist ein Feuertaster gekennzeichnet, der mit einer Sicherungseinrichtung 13 verschaltet ist. Diese ist ihrerseits mit dem Waffenantrieb 10 elektrisch verbunden. Die Waffenelektronik 20 bezieht ihren Strom von einer Energieversorgung 11, wobei eine Notstromversorgung 14 vorgesehen ist.

Mit einem Ein- / Ausschalter (nicht näher dargestellt) wird die Waffe 1 mit Strom versorgt. Der Feuertaster 12 schaltet die Versorgungsspannung (11) auf den Antrieb (Motor) 10. Der Waffenantrieb 10 wird solange bewegt, wie der Feuertaster 12 gedrückt ist. Wird der Taster 4 losgelassen, stoppt der Antrieb 10, die Waffe 1 stellt das Feuer ein.

In einer nicht mehr beeinflussbaren Situation, beispielsweise beim Lösen des Feuertasters 12 oder bei einem Spannungsausfall kann es passieren, dass der Waffenantrieb 10 an einer undefinierten Position stehen bleibt. Dabei kann der Fall eintreten, dass der Schlagbolzen 4 an der Kante 8 für die Schussauslösung steht. Die Sicherungseinrichtung 13 der Waffensteuerungseinheit 20 bewirkt nunmehr, dass beim Lösen des Feuertasters 12 etc. der Antrieb 10 zum Bremsen beispielsweise kurzgeschlossen wird und nach einer kurzen Zeitverzögerung in Gegenrichtung um eine bestimmte Strecke zurückläuft. Auf diese Weise wird der Schlagbolzen 4 von der Kante 8 rückwärts weggezogen und in einen sicheren Zustand gebracht.

Das Zurückführen des Schlagbolzens 4 wird auch bei Ausfall der Versorgungsspannung realisiert, was beispielsweise durch die Einbindung die Notstromversorgung 14 umgesetzt werden kann.

Um auch den Fall abzusichern, wo der (letzte) abgeschlagene Schlagbolzen 4 rückwärts gegen die Kante 8 gezogen werden könnte, wird die Rückwärtsdrehung des Fremdantriebes 10 bevorzugt auf einen kurzen Zeitraum und damit kurzen Weg begrenzt und dann abgeschaltet.

## Patentansprüche

1. Waffensteuerung (20) für eine fremdangeiriebene Waffe (1) mit einem Feuertaster (12), einem Waffenantrieb (10) sowie einer Energieversorgung (11), **dadurch gekennzeichnet, dass** eine Sicherungseinrichtung (13) eingebunden ist, die dazu dient, dass der Waffenantrieb (10) zum Bremsen kurzgeschlossen wird und nach einer kurzen Zeitverzögerung in Gegenrichtung um eine bestimmte Strecke zurückläuft.

2. Waffensteuerung (20) nach Anspruch 1, **dadurch gekennzeichnet, dass** die Schussauslösung durch wenigstens einen Schlagbolzen (4) erfolgt.

3. Waffensteuerung (20) nach Anspruch 2, **dadurch gekennzeichnet, dass** eine Schlagbolzenauslösung (5) zur Auslösung des wenigstens einen Schlagbolzens (4) eingebunden ist.

4. Waffensteuerung (20) nach Anspruch 3, **dadurch gekennzeichnet, dass** die Schlagbolzenauslösung (5) in Form einer feststehenden Scheibe ausgeführt ist und dass die Schlagbolzenauslösung (5) als Kante (8) mit einer anschließenden Rampe (9) ausgeführt ist.

5. Waffensteuerung (20) nach einem der Ansprüche 1 bis 4, **dadurch gekennzeichnet, dass** eine Notversorgung (14) vorhanden ist, die mit dem Waffenantrieb (10) elektrisch verbunden ist.

6. Waffensteuerung (20) nach einem der Ansprüche 1 bis 5, **dadurch gekennzeichnet, dass** die Rückwärtsdrehung des Waffenantriebes (10) auf einen kurzen Zeitraum und damit kurzen Weg begrenzt ist.

7. Waffensteuerung (20) nach einem der Ansprüche 1 bis 6, **dadurch gekennzeichnet, dass** die Sicherungseinrichtung (13) beim Lösen des Feuertasters (12) oder bei einem Spannungsausfall wirkt.

8. Waffensteuerung (20) nach einem der Ansprüche 3 bis 7, **dadurch gekennzeichnet, dass** der Schlagbolzen (4) von der Kante (8) rückwärts weggezogen und in einen sicheren Zustand gebracht wird.

9. Mehrrohrwaffe (1) mit einer Waffensteuerung (20) nach einem der Ansprüche 1 bis 8.

10. Mehrrohrwaffe (1) nach Anspruch 9, **gekennzeichnet durch** ein Rohrbündel (3), zusammengefasst aus einzelnen Rohren (2), beispielsweise acht.

11. Mehrrohrwaffe (1) nach Anspruch 10, **gekennzeichnet durch** ein Verschlussteil (15) mit mehreren Kammern zur Aufnahme eines Schlagbolzens (4).

12. Mehrrohrwaffe (1) nach Anspruch 10 oder 11, **dadurch gekennzeichnet, dass** jedem Rohr (2) im Verschlussteil (15) ein eigener Schlagbolzen (4) zugeordnet ist, der / die über die Rampe (9) der Schlagbolzenauslösung (5) gespannt wird / werden und in der oberen Stellung über die Kante (8) abschlägt /abschlagen.

## Claims

1. Weapon controller (20) for an externally powered weapon (1) with a fire button (12), a weapon drive unit (10) and a power supply (11), **characterized in that** a safety device (13) is integrated and is used for decelerating the weapon drive unit (10) by shorting it and returning it by a certain amount in the opposite direction after a short time delay.

2. Weapon controller (20) according to Claim 1, **characterized in that** the shot is discharged by at least one firing pin (4).

3. Weapon controller (20) according to Claim 2, **characterized in that** a firing pin release (5) for releasing the at least one firing pin (4) is integrated.

4. Weapon controller (20) according to Claim 3, **characterized in that** the firing pin release (5) is configured in the form of a fixed disc and **in that** the firing pin release (5) is configured as an edge (8) with an adjoining ramp (9).

5. Weapon controller (20) according to one of Claims 1 to 4, **characterized in that** there is an emergency power supply (14), which is electrically connected to the weapon drive unit (10).

6. Weapon controller (20) according to one of Claims 1 to 5, **characterized in that** the reverse rotation of the weapon drive unit (10) is limited to a short period of time, and consequently to a short distance.

7. Weapon controller (20) according to one of Claims 1 to 6, **characterized in that** the safety device (13) acts when the fire button (12) is actuated or when there is a voltage failure.

8. Weapon controller (20) according to one of Claims 3 to 7, **characterized in that** the firing pin (4) is drawn away from the edge (8) in the rearward direction and brought into a safe state.

9. Multiple-barrel weapon (1) with a weapon controller (20) according to one of Claims 1 to 8.

10. Multiple-barrel weapon (1) according to Claim 9, **characterized by** a cluster of barrels (3), made up of individual barrels (2), for example eight.

11. Multiple-barrel weapon (1) according to Claim 10, **characterized by** a breech part (15) with multiple chambers for receiving a firing pin (4).

12. Multiple-barrel weapon (1) according to Claim 10 or 11, **characterized in that** each barrel (2) is assigned a firing pin (4) of its own in the breech part (15), which firing pin(s) is/are braced along the ramp (9) of the firing pin release (5) and in the upper position snap(s) over the edge (8).

## Revendications

1. Commande d'arme (20) pour une arme (1) entraînée depuis l'extérieur, comprenant une touche de mise à feu (12), un mécanisme d'entraînement d'arme (10) ainsi qu'une source d'énergie (11), **caractérisée en ce qu'**un dispositif de sécurité (13) est incorporé, lequel sert à ce que le mécanisme d'entraînement d'arme (10) soit court-circuité en vue du freinage et, après un bref retard, recule en sens inverse d'une distance donnée.

2. Commande d'arme (20) selon la revendication 1, **caractérisée en ce que** le déclenchement du tir est effectué par au moins un percuteur (4).

3. Commande d'arme (20) selon la revendication 2, **caractérisée en ce qu'**un dispositif de libération de percuteur (5) destiné à libérer l'au moins un percuteur (4) est incorporé.

4. Commande d'arme (20) selon la revendication 3, **caractérisée en ce que** le dispositif de libération de percuteur (5) est réalisé sous la forme d'un disque fixe et **en ce que** le dispositif de libération de percuteur (5) est réalisé sous la forme d'une arête (8) à laquelle est rattachée une rampe (9).

5. Commande d'arme (20) selon l'une des revendications 1 à 4, **caractérisée en ce qu'**il existe une alimentation de secours (14) qui est reliée électriquement au mécanisme d'entraînement d'arme (10).

6. Commande d'arme (20) selon l'une des revendications 1 à 5, **caractérisée en ce que** la rotation en arrière du mécanisme d'entraînement d'arme (10) est limitée à une courte durée et ainsi à une course brève.

7. Commande d'arme (20) selon l'une des revendications 1 à 6, **caractérisée en ce que** le dispositif de sécurité (13) agit lors du déclenchement de la touche de mise à feu (12) ou dans le cas d'une panne électrique.

8. Commande d'arme (20) selon l'une des revendications 3 à 7, **caractérisée en ce que** le percuteur (4) est retiré vers l'arrière de l'arête (8) et amené dans un état sécurisé.

9. Arme à canons multiples (1) équipée d'une commande d'arme (20) selon l'une des revendications 1 à 8.

10. Arme à canons multiples (1) selon la revendication 9, **caractérisée par** un faisceau de tubes (3) constitué de tubes individuels (2), par exemple huit.

11. Arme à canons multiples (1) selon la revendication 10, **caractérisée par** une pièce de fermeture (15) comprenant plusieurs chambres destinées à accueillir un percuteur (4).

12. Arme à canons multiples (1) selon la revendication 10 ou 11, **caractérisée en ce qu'**un percuteur (4) propre est associé à chaque tube (2) dans la pièce de fermeture (15), lequel/lesquels est/sont précontraint(s) par le biais de la rampe (9) du dispositif de libération de percuteur (5) et frappe(nt) dans la position supérieure par le biais de l'arête (8).
